# EUROPÄISCHE PATENTSCHRIFT

(11) **EP 2 259 847 B1**
(45) Veröffentlichungstag und Bekanntmachung des Hinweises auf die Patenterteilung: **19.04.2017**
(21) Anmeldenummer: 09726973.2
(22) Anmeldetag: 11.02.2009
(51) Int. Cl.: A62C 2/06, A62C 2/24, A62C 3/08

(54) **VORRICHTUNG ZUM AKTIVEN BRANDSCHUTZ IN FLUGZEUGEN**
ARRANGEMENT FOR PROVIDING ACTIVE FIRE PROTECTION IN AIRCRAFT
DISPOSITIF DE PROTECTION ACTIVE CONTRE LES INCENDIES DANS LES AVIONS

(30) Priorität: 31.03.2008 DE 102008016421; 31.03.2008 US 72483 P
(43) Veröffentlichungstag der Anmeldung: 15.12.2010
(73) Patentinhaber: Airbus Operations GmbH, 21129 Hamburg (DE)
(72) Erfinder: SCHOKE, Berend, 27239 Twistringen (DE); BUSCH, Heinz-Peter, 28844 Weyhe (DE)
(74) Vertreter: Lorenz & Kopf PartG mbB Patentanwälte, LKGLOBAL
(86) Internationale Anmeldenummer: PCT/EP2009/051555
(87) Internationale Veröffentlichungsnummer: WO 2009/121655

(56) Entgegenhaltungen:
- DE-A1- 4 102 330
- DE-A1-102006 020 147
- DE-U1- 20 317 181
- GB-A- 2 107 183
- US-A1- 2004 069 506

## Beschreibung

### TECHNISCHES GEBIET DER ERFINDUNG

Die Erfindung betrifft eine Vorrichtung zum aktiven Brandschutz in Flugzeugen mittels mindestens eines Schutzschildes.

### HINTERGRUND DER ERFINDUNG

Intumeszierende Werkstoffe zum Brandschutz werden im Allgemeinen mit einem konventionellen organischen Kunststoffmaterial und weiteren Zuschlagstoffen gebildet. Im Brandfall schäumt der intumeszierende Werkstoff zu einem anorganischen, nicht oder nur schwer brennbaren Material auf, worauf die brandhemmende Wirkung der intumeszierenden Substanzen beruht.

Derartige intumeszierende Materialien können beispielsweise mit einem mit Blähgraphit versetzten Polyurethan hergestellt werden, wobei der Blähgraphit im Brandfall sein Volumen vervielfacht. Alternativ können intumeszierende Materialien auf der Basis von Epoxidharzen erzeugt werden, die mit Zuschlagsstoffen versehen werden, deren Volumen unter Hitzewirkung um ein Vielfaches im Vergleich zum Ausgangszustand zunimmt.

Hierdurch wird es beispielsweise möglich, vom Frachtraum in den Passagierraum führende Leitungen im Brandfall von Innen selbsttätig abzudichten, so dass die Brandgase nicht vom Frachtraum in die Passagierkabine gelangen können. Das den Blähgraphit einschließende Polyurethan wird durch die Hitzeeinwirkung im Wesentlichen vollständig thermisch zersetzt. Infolge der Brandeinwirkung wird das intumeszierende Material vollständig "karbonisiert" und bildet somit einen kunststofffreien, anorganischen Stoff, der in der Lage ist, zum Beispiel eine Leitung feuerhemmend und gegen den Durchtritt von Rauchgasen zu verschließen. Ein zur Einlagerung in das Polyurethan geeignetes intumeszierendes Material ist zum Bespiel der unter der Markenbezeichnung "BayGraphit^{®}" bekannte Werkstoff.

Anstelle von Polyurethan können auch Silikonschaumkunststoffe und/oder Polyimidschaumkunststoffe zur Schaffung des intumeszierenden Materials herangezogen werden. Im Fall des Einsatzes von Silikonschaumkunststoffen bzw. von Polyimidschaumkunststoffen werden diese in der Regel nicht mit einem Blähgraphit ausgerüstet. Bei dieser abweichenden Zusammensetzung wird im Allgemeinen ein anderer intumeszierender Bestandteil, wie zum Beispiel der unter der Markenbezeichnung "Vermiculit^{®}" bekannte Werkstoff, zugesetzt, um die erwünschte brandhemmende Wirkung zu erzielen. Weiterhin können thermoplastische oder duroplastische Kunststoffe mit eingelagerten, unter der Einwirkung von Hitze intumeszierenden Substanzen, wie beispielsweise Blähgraphit oder "Vermiculit^{®}" verwendet werden. Weiterhin können auch Elastomere über intumeszierende Eigenschaften verfügen. Ein Beispiel hierfür ist die Gummimischung "FS195" von 3M^{®}, die mit Natriumsilikat-Kügelchen versetzt ist.

Aufgrund der Grobkömigkeit des Blähgraphites bzw. der von Vermiculit^{®}-Zuschlägen sind diese in der Regel nicht als funktionale Füllstoffe für die Herstellung von intumeszierenden Beschichtungswerkstoffen, wie zum Beispiel Lacke oder Anstriche, geeignet. In diesem Fall werden als intumeszierende Zuschlagsstoffe vorzugsweise Mischungen aus kolloidalen Kieselsäuren, Aluminiumoxide, Aluminiumhydrate, Aluminiumsilikate sowie weitere Metalloxide eingesetzt. Durch den Einsatz der genannten Zuschlagsstoffe wird die Erzeugung von nahezu homogenen, intumeszierenden Beschichtungen mit geringen Materialstärken zum Schutz von Bauteilen gegen die Einwirkung von Bränden möglich.

Allen genannten Stoffzusammensetzungen ist gemein, dass die gewünschten intumeszierenden Reaktionen im Brandfall erst ab einer bestimmten materialspezifischen Initialtemperatur einsetzen. Diese Initialtemperatur darf einerseits jedoch nicht zu klein sein, damit es im Bereich der normalen Betriebstemperaturen des Flugzeugs nicht zu einer ungewollten intumeszierenden Reaktion kommt. Andererseits darf die Initialtemperatur auch nicht zu hoch sein, um im Brandfall eine hinreichend schnelle und zuverlässige Reaktion zu gewährleisten und damit im Ergebnis eine sichere Brand- bzw. Rauchgasunterdrückung zu bewirken. Um diesen Anforderungen gerecht zu werden, wird in der Regel versucht, eine Initialtemperatur der intumeszierenden Stoffe in einer Größenordnung von 250 °C einzustellen.

Für viele Bauteile, zum Beispiel Komponenten aus temperaturempfindlichen Werkstoffen oder Brandschotts, ist jedoch eine kontrollierte Intumeszenz bei einer relativ niedrigen Temperatur, die nur wenig oberhalb der maximal zulässigen Betriebstemperatur des Flugzeugs liegt, wünschenswert. Derzeit lassen sich jedoch keine Bauteile bzw. Räume auf diese Weise im Brandfall gegeneinander abdichten, da die heutigen intumeszierenden Werkstoffe bei einer Umgebungstemperatur im Bereich von 100 °C noch keine zuverlässige Aufschäumreaktion zeigen.

DE 203 17 181 U1 beschreibt eine Dichtung für Brandschutzzwecke mit mindestens einem intumeszenten Material, das bei Hitzeeinwirkung aufschäumt, und mit einem den Aufschäumvorgang initiierten Mittel, wobei das Mittel mindestens ein auf mindestens einer Außenoberfläche des intumeszenten Materials angeordneter erster elektrischer Hitzeerzeuger ist.

Aus GB 2 107 183 A ist ein Gitter bekannt, welches in Lüftungsschächte und -öffnungen platziert werden kann. Dieses Gitter weist eine intumeszierende Beschichtung auf, die bei Hitzeeinwirkung während eines Brandes die Vielzahl von Öffnungen im Gitter verschließen kann.

Aufgabe der Erfindung ist es daher, eine Vorrichtung zum aktiven Brandschutz in Flugzeugen zu schaffen, bei der ein Brandschutz durch eine kontrollierte Intumeszenz bei einer Temperatur von deutlich weniger als 250 °C möglich ist.

Diese Aufgabe wird durch eine Vorrichtung mit den Merkmalen des Patentanspruchs 1 gelöst.

Dadurch, dass der mindestens eine Schutzschild mit einem intumeszierenden Material gebildet ist, das im Brandfall mittels einer elektrischen Heizeinrichtung aktivierbar, insbesondere aufschäumbar, ist,
ergibt sich eine gute und vor allem kontrollierbare Brandschutzwirkung in einem relativ niedrigen Temperaturbereich von 100 °C bis etwa 150 °C, die weit unterhalb der zum Auslösen der intumeszierenden Reaktion erforderlichen Initialtemperatur von etwa 250 °C liegt. Der erfindungsgemäße Schutzschild kann gleichermaßen als innere Abdichtung in Rohrleitungen oder als ein zumindest bereichsweise wirkender Oberflächenschutz von Bauteilen innerhalb des Flugzeugs dienen.

Nach einer vorteilhaften Ausgestaltung ist an eine Steuer-und Regelungseinrichtung mindestens ein Temperaturfühler angeschlossen, um eine Temperatur in einem Brandbereich zu überwachen.

Infolge dieser Ausgestaltung ist es möglich, eine Grenztemperatur im Brandbereich, ab der das durch die Heizeinrichtung bewirkte kontrollierte Aufschäumen des mit einem intumeszierenden Material gebildeten Schutzschildes erfolgt, in einem weiten Temperaturintervall vorzugsweise stufenlos einzustellen. Hierbei ist es in der Regel nicht notwendig, zusätzliche Temperaturfühler für die aktive Brandschutzeinrichtung vorzusehen.

Vielmehr können in vorteilhafter Weise die ohnehin für die Funktion der Feuerlöscheinrichtung im Flugzeug notwendigen, bevorzugt im Frachtraum angeordneten, Temperatursensoren mit benutzt werden. In diesem Fall wird bei Auslösung der automatischen Feuerlöscheinrichtung im Frachtraum zugleich das Aufschäumen bzw. Aktivieren des intumeszierenden Materials durch das Einschalten der elektrischen Heizeinrichtung veranlasst. Für getrennte Auslösezeitpunkte müssen jedoch separate Temperaturfühler vorhanden sein.

Nach Maßgabe einer weiteren vorteilhaften Ausgestaltung ist vorgesehen, dass die elektrische Heizeinrichtung in einem Temperaturintervall von 90 °C bis zu 150 °C mittels der Steuer- und Regeleinrichtung eingeschaltet wird, um das kontrollierte Aufschäumen des intumeszierenden Materials einzuleiten.

Hierdurch wird es möglich, für die Herstellung des mindestens einen erfindungsgemäßen Schutzschildes intumeszierende Materialien einzusetzen, die über eine relativ hohe Initialtemperatur von beispielsweise bis zu 250 °C verfügen, und dennoch das aktive Schutzschild im Brandfall bei einer vergleichsweise niedrigen Raumtemperatur zwischen 90 °C und 150°C durch Aufschäumen kontrolliert gesteuert und zuverlässig zu aktivieren.

Eine weitere Fortbildung der Vorrichtung sieht vor, dass das eingesetzte intumeszierende Material beim Erreichen einer Temperatur von mehr als 250 °C, insbesondere ab einer materialspezifischen Initialtemperatur, selbsttätig aufschäumt. Hierdurch ergibt sich eine Rückfallposition (Redundanz) des aktiven Feuerschutzsystems für den Fall, dass die elektronische Steuer- und Regeleinrichtung und/oder die elektrische Heizeinrichtung - beispielsweise im Fall eines brandbedingten Versagens der elektrischen Notstromversorgung oder dergleichen - nicht mehr ordnungsgemäß funktioniert. Denn unbeschadet der beabsichtigten kontrolliert-definierten Aktivierung bzw. Auslösung des Schutzschildes mittels der elektrischen Heizeinrichtung beim Erreichen einer Temperatur zwischen 90°C und 150 °C im Brandbereich bzw. im Frachtraum, erfolgt in jedem Fall beim Erreichen bzw. beim Überschreiten einer Grenztemperatur (Initialtemperatur) von etwa 250 °C die automatische Auslösung des intumeszierenden Schutzschildes durch das selbsttätige Aufschäumen des das Schutzschild bildenden intumeszierenden Materials.

Weiterhin ist vorgesehen, dass die elektrische Heizeinrichtung mindestens einen Heizdraht aufweist.

Hierdurch ist ein konstruktiv einfacher Aufbau der elektrischen Heizeinrichtung unter Verwendung von standardisierten und jederzeit verfügbaren Komponenten gewährleistet. Durch das Einspeisen eines ausreichend hohen Heizstromes I_{Heiz} in den Heizdraht wird dieser auf die zur Auslösung der intumeszierenden Reaktion der Beschichtung erforderliche Initialtemperatur in einem Bereich von etwa 180 °C bis 220 °C gebracht.

Darüber hinaus lassen sich die in der Regel zumindest begrenzt flexiblen und gegebenenfalls elektrisch isolierten Heizdrähte in vorteilhafter Weise in Schutzschilde mit einer komplexeren geometrischen Form integrieren. Als ein Beispiel hierfür ist ein Gitter bzw. eine gitterartige Struktur zu nennen, das zumindest teilweise mit dem intumeszierenden Material gebildet ist.

Weiterhin ist es möglich, ein derartiges Gitter zumindest teilweise mit elektrischen Heizdrähten (Widerstandsdrähten) herzustellen, wobei das Gitter, einschließlich der einfachen, nicht beheizbaren Drähte, bevorzugt vollständig mit einem intumeszierenden Material beschichtet und innerhalb einer Rohrleitung angeordnet wird. Hierdurch kann zum Beispiel eine Belüftungsleitung zwischen einem Frachtraum und einer Passagierkabine eines Flugzeugs im Brandfall durch das aktive Aufschäumen des intumeszierenden Materials mittels der Heizdrähte gasdicht gegenüber toxischen Rauchgasen und weiteren nachteiligen Brandwirkungen in Gestalt von Hitzestrahlung abgedichtet werden. In der Regel wird ein derartiges Gitter, in Abhängigkeit von einer Querschnittsgeometrie des zu verschließenden Rohres, über eine kreisförmige, elliptische, ovale oder viereckige Grundfläche verfügen. Erforderlichenfalls sind Isolierstücke jeweils in Kreuzungspunkten des Gitters vorzusehen, um Kurzschlüsse zwischen den Heizdrähten und den übrigen Metalldrähten des Gitters zu vermeiden. Nicht als Heizdrähte fungierende Metalldrähte des Gitters sind gegebenenfalls mit einem Isolierlack zu versehen, um eine ungewollte Überbrückung von nicht isolierten Heizdrähten und eine hierdurch verringerte Heizleistung zu verhindern.

Darüber hinaus können fertige Metallgitter ("Maschendraht" etc.) eingesetzt werden, die zumindest abschnittsweise bzw. bereichsweise mit elektrischen Heizdrähten umwickelt werden. Erforderlichenfalls müssen auch derartige Metallgitter mit einer zusätzlichen elektrischen Isolierung, zum Beispiel einem Phenolharz-Isolierlack, einer Tauchisolierung oder dergleichen versehen werden, um eine unkontrollierte Überbrückung der eingeflochtenen, gegebenenfalls elektrisch leitfähigen Heizdrähte zu unterbinden.

Ferner kann der Schutzschild zum Rohrleitungsverschluss im Brandfall mit einer honigwabenförmigen Struktur gebildet sein, deren zum Frachtraum weisende Stege und/oder Zellenflächen zumindest abschnittsweise mit einer elektrisch leitfähigen Paste beschichtet sind, die als elektrische Heizeinrichtung wirkt. Die Stege der zum Beispiel mit Nomex^{®}-Papier gebildeten honigwabenförmigen Kernstruktur sind vorzugsweise durchgehend mit einem geeigneten intumeszierenden Material beschichtet. Im Brandfall wird ein ausreichend hoher Heizstrom I_{Heiz} durch die mit der Leitpaste beschichteten Kanten der honigwabenförmigen Kernstruktur gegeben, wodurch das intumeszierende Material aufschäumt, aufquillt bzw. sich aufbläht und sämtliche Kammern der Honigwabenstruktur gegen den Durchtritt von Rauchgasen sicher verschließt.

Bei einer hinreichend großen Höhe der Honigwabe von beispielsweise mehr als 5 cm in Richtung der Längsachse des abzudichtenden Rohres, ist ein hinreichend druckbelastbarer Verschluss im Brandfall durch das aufgequollene intumeszierende Material erreichbar.

Eine weitere Fortbildung der Vorrichtung sieht vor, dass die elektrische Heizeinrichtung mit mindestens einem flächenhaften Heizelement, insbesondere mit einer elektrischen Widerstandsfolie oder dergleichen, gebildet ist.

Diese Variante der Heizeinrichtung kann vor allem dann in vorteilhafter Weise eingesetzt werden, wenn ein im Wesentlichen ebenes, temperaturempfindliches Bauteil zum Brandschutz zumindest bereichsweise ein- oder zweiseitig mit einem flächenhaften Schutzschild aus dem intumeszierenden Material beschichtet und/oder mit Platten aus dem intumeszierenden Material belegt und/oder beschichtet werden soll. In einer solchen Konstellation wird das flächenhafte elektrische Heizelement in und/oder unterhalb der intumeszierenden Schicht bzw. in eine mit dem intumeszierenden Material hergestellte Platte eingebettet, so dass ein flächendeckendes und zeitgleiches Aufschäumen des Schutzschildes im Brandfall möglich ist. Eine oberflächliche Anordnung des Flächenheizelementes auf dem intumeszierenden Material ist von Nachteil, da das Heizelement in diesem Fall unmittelbar der Wirkung des Feuers bzw. der Strahlungswärme ausgesetzt ist.

Unbeschadet hiervon erlaubt das flächenhaft ausgestaltete Heizelement ein gleichmäßiges und schnelles Erhitzen des intumeszierenden Materials des Schutzschildes, wodurch ein gleichmäßiger und rascher Aufschäumprozess bewirkt wird, der zu einer Verringerung von Brandschäden an den zu schützenden Bauteilen beiträgt.

Als Heizeinrichtung kann ferner auch ein elektrisch hinreichend leitfähiges, insbesondere bandförmiges Vlies dienen, das zusätzlich mit einem intumeszierenden Material ausgerüstet ist. Ein derartiges Vlies, zum Beispiel ein mit elektrisch leitfähigen Kohlefasern oder eingewebten Kupferfilamenten gebildetes Vlies, kann zum Beispiel zur brandsicheren Abdichtung von Fugen zwischen an sich hinreichend feuerresistenten Decken-, Wand- oder Bodenplatten innerhalb des Frachtraums eines Flugzeugs dienen. Vorzugsweise wird ein derartiges Vlies selbstklebend ausgebildet, um die Montage auf den Fugen bzw. Trennstellen zu erleichtern, und im Idealfall alle Fugen, Öffnungen und Ausnehmungen innerhalb des Frachtraums in Ergänzung zur Versiegelung der Rohrleitungen gegen den Durchtritt von Rauchgasen sowie dem üblicherweise in der Luftfahrt eingesetzten Löschmittel Halon^{®} im Brandfall hermetisch abdichten zu können.

Weitere vorteilhafte Ausgestaltungen der Vorrichtung sind in den weiteren Patentansprüchen dargelegt.

In der Zeichnung zeigt:
- **Fig. 1**: Ein Schutzschild zum Verschließen einer Rohrleitung im Brandfall gegen den Durchtritt von Rauchgasen sowie eine mit einem weiteren Schutzschild geschützte Trennwand, und
- **Fig. 2**: eine Draufsicht auf ein mit einem intumeszierenden Material gebildetes Gitter als Schutzschild zum Verschluss einer Rohrleitung (Belüftungs-bzw. Klimatisierungsleitung) gemäß Fig. 1.

Die **Fig. 1** zeigt ein Ausführungsbeispiel der Vorrichtung zum Verschließen einer Rohrleitung, insbesondere einer Belüftungsleitung, und zum Schutz einer Trennwand (Brandschott) in einem Brandfall.

Eine Vorrichtung 1 ist im Bereich einer Trennwand 2 angeordnet, die zwischen einem Frachtraum 3 eines Flugzeugs und einem Passagierraum 4 senkrecht verläuft. Im Frachtraum 3 ist ein Feuer 5 lokalisiert. Der Frachtraum 3 ist mit dem Passagierraum 4 durch eine Rohrleitung 6, insbesondere eine Belüftungsleitung, verbunden, die in einer Verbindungsöffnung 7 in der Trennwand 2 aufgenommen ist. Luft aus dem Frachtraum 3 wird mittels eines Gebläses 8 in Richtung der Pfeile 9,10 in den Passagierraum 4 gefördert und hierbei zugleich mittels einer Einrichtung 11 klimatisiert, das heißt insbesondere wird die Temperatur, der Druck und/oder die Luftfeuchte der dem Passagierraum 4 zugeführten Luft eingestellt.
Die Vorrichtung 1 umfasst einen Temperaturfühler 21 sowie zwei Schutzschilde 12,13, die im gezeigten Ausführungsbeispiel der Fig. 1 mit einer Platte 14 mit einem intumeszierenden Material zum Schutz der Trennwand 2 vor der Wirkung des Feuers 5 und als ein Gitter 15 zur Abdichtung der Rohrleitung 6 gegenüber vom Feuer 5 ausgehenden Rauchgasen 16 ausgestaltet sind. Anstelle der Platte 14 kann die Trennwand 2 auch mit einer Beschichtung mit einer Stärke von bis zu 3 mm aus einem intumeszierenden Material gebildet sein.

Das Gitter 15 weist zumindest abschnittsweise eine mit Heizdrähten 17 bzw. Widerstandsdrähten gebildete elektrische Heizeinrichtung 18 auf, wobei die Heizdrähte 17 sowie die übrigen nicht mit einer Bezugsziffer bezeichneten Metalldrähte des Gitters 15 zumindest abschnittsweise mit einem geeigneten intumeszierenden Material beschichtet, das heißt allseitig umgeben sind. Die Heizdrähte 17 des Gitters 15 können zugleich auch als Gitterdrähte dienen.

Die vor der Trennwand 2 angeordnete Platte 14 kann vollständig oder zumindest teilweise mit einem intumeszierenden Material gebildet sein, in das eine elektrische Heizeinrichtung 19 eingebettet ist. Alternativ kann die Heizeinrichtung 19 auch hinter der Platte 14 angeordnet sein.

Alternativ kann eine zum Frachtraum 3 weisende Seite der Trennwand 2 zumindest bereichsweise mit einer intumeszierenden Beschichtung versehen sein, in die oder unterhalb der eine elektrische Heizeinrichtung mit einer möglichst geringen Bauhöhe, insbesondere Heizdrähte mit geringen Querschnitten und/oder eine Heizfolie, angeordnet ist. Die Beschichtung weist vorteilhafterweise eine Materialstärke von weniger als 1 mm auf. Die Heizeinrichtung 19 innerhalb der Platte 14 wird in vorteilhafter Weise mit flächenhaften Heizelementen 20, insbesondere in der Form einer elektrischen Widerstandsfolie, mäandrierenden Heizdrähten mit geringen Abständen oder dergleichen, realisiert.

Der im Brandfall vollständig aufgeschäumte Zustand der Beschichtung des Gitters 15 ist in der Fig. 1 durch die unregelmäßige Freihand-Umrisslinie (mit punktierter Füllung) stark überhöht angedeutet. Entsprechend ungleichmäßig schäumt im Brandfall auch die zum Feuer 5 weisende, nicht mit einer Bezugsziffer bezeichnete Oberfläche der anfänglich vollkommen ebenen Platte 14 zum Schutz der Trennwand 2 auf.

Für den Fall, dass die Trennwand 2 mit hinreichend feuerresistenten Plattenelementen gebildet ist, ist ein Schutz durch die intumeszierende Platte 14 bzw. eine intumeszierende Beschichtung vom Grundsatz her nicht notwendig. Da die Plattenelemente in der Regel auf Stoß unter Bildung von Fugen aneinander und an die Frachtraumbegrenzung stoßen, können die entstehenden Fugen jedoch mit einem bandförmigen, elektrisch leitfähigen Vlies als Schutzschild bedeckt werden, das mit einem intumeszierendem Material ausgerüstet bzw. beschichtet ist. Das elektrisch leitfähige Vlies wirkt als Heizeinrichtung und veranlasst das kontrolliert-aktive Aufquellen des damit in Kontakt stehenden intumeszierenden Materials im Brandfall, so dass ein Durchtritt von Rauchgasen durch beispielsweise sich infolge der Brandeinwirkung erweiternde Fugen zwischen den Plattenelementen verhindert wird. Die Veränderung der Fugenbreite kann im Brandfall unter anderem durch eine thermische Verformung bzw. Verwerfung der Unterkonstruktion der Trennwand 2 hervorgerufen werden.

Mittels eines derartigen Vlieses kann der Frachtraum im Brandfall hermetisch gegenüber dem Passagierbereich gegen den Durchritt von Brandgasen abgedichtet werden.

Als ein geeignetes intumeszierendes Material kommen für die Beschichtung des Gitters 15 zum Beispiel Polyurethane oder andere streich- und/oder tauchfähige Kunststoffinaterialien in Betracht, die mit geeigneten intumeszierenden Zuschlagsstoffen, wie den eingangs erwähnten kolloidalen Kieselsäuren, Aluminiumoxiden, Aluminiumhydraten, Aluminiumsilikaten oder anderen Metalloxiden, versetzt sind.

Eine lediglich intumeszierende Beschichtung für die Trennwand 2 mit einer zumindest bereichsweise integrierten elektrischen Heizeinrichtung - ohne eine vorgelagerte intumeszierende Platte 14 - weist bevorzugt eine entsprechende Zusammensetzung auf.

Alternativ kann die Trennwand 2 mit intumeszierenden Vliesen, Geweben oder ähnlichen intumeszierenden Halbzeugen belegt sein.

Abweichend von den vorstehend erwähnten intumeszierenden Materialien können eine Vielzahl von anderen intumeszierenden Werkstoffen bzw. Zuschlagsstoffen zur Herstellung der Schutzschilde 12,13 verwendet werden.

Durch das Feuer 5 wird im Brandfall im Bereich eines Temperaturfühlers 21 eine Temperatur von 100 °C in der Regel schnell erreicht und überschritten. In diesem Fall werden die Heizeinrichtungen 18,19 durch eine Steuer- und Regeleinrichtung 22 aktiviert, so dass sowohl die Platte 14 als auch das Gitter 15 rasch auf die Initialisierungstemperatur von etwa 250 °C gebracht werden und der aktive Brandschutz im Hinblick auf die Trennwand 2 und die Rohrleitung 6 durch das Aufschäumen des intumeszierenden Materials wirksam wird, obwohl im Bereich des Temperaturfühlers 21 anfänglich noch relativ geringe Temperaturen von etwas 100 °C vorherrschen. Zugleich wird die Rohrleitung 6 durch die aufschäumende intumeszierende Beschichtung des Gitters 15 gegen den Durchtritt der toxischen Rauchgase 16 sicher versiegelt. Ferner kann alternativ oder zusätzlich zu der temperaturgesteuerten Aktivierung eine manuelle Auslösung der Heizeinrichtungen 18,19 durch das Bordpersonal vorgesehen sein. In diesem Fall ist bevorzugt mindestens ein zusätzliches Betätigungselement, insbesondere ein elektrischer Schalter, im Bereich des Passagierraums und/oder im Cockpit des Flugzeugs angeordnet.

Die Grenztemperatur, ab der die beiden Heizeinrichtungen 18,19 von der Steuer- und Regeleinrichtung 22 selbsttätig eingeschaltet werden, ist vorzugsweise in einem Bereich zwischen 90 °C und 150 °C stufenlos einstellbar, da die maximal zulässige Betriebstemperatur eines (Passagier-)Flugzeugs im Allgemeinen bei ungefähr 80 °C liegt. Unter Umständen müssen für die Auslösung der Heizeinrichtung 18,19 daher vom Feuerlöschsystem unabhängige Temperatursensoren eingesetzt werden.

Die **Fig. 2** zeigt eine schematische Draufsicht auf ein Gitter, das zum selbsttätigen, gesteuerten Verschluss von Rohrleitungen, insbesondere von Belüftungsleitungen in Flugzeugen, im Brandfall vorgesehen ist.

Ein Gitter 23 zum Einsatz innerhalb einer Rohrleitung mit viereckigem, rundem oder ovalem Querschnitt ist mit zwei mäandrierend verlegten Widerstandsdrähten bzw. elektrisch leitfähigen Heizdrähten 24,25 gebildet. Die vorzugsweise durchgehend mit einem intumeszierenden Material beschichteten Heizdrähte 24,25 bilden eine Vielzahl von Ausnehmungen 26 zum Durchtritt der zu klimatisierenden Luft, die nicht durchgängig mit einer Bezugsziffer versehen sind.

Die beiden Heizdrähte 24,25 dienen als Heizeinrichtungen, um das Gitter 23 im Brandfall mittels eines Heizstromes I_{Heiz} bis auf eine für das eingesetzte intumeszierende Material erforderliche Initialtemperatur von beispielsweise 250 °C zügig aufzuheizen, um die intumeszierende Reaktion der Beschichtung des Gitters 23 schon in einem Temperaturbereich zwischen 90° und 150 °C gesteuert ablaufen zu lassen. Die intumeszierende Beschichtung des Gitters 23 kann mit jedem geeigneten intumeszierenden Epoxidharz oder mit einem intumeszierenden thermoplastischen Kunststoffmaterial gebildet sein. Infolge der intumeszierenden Reaktion werden die Ausnehmungen 26 schnell und vollständig durch Aufschäumen bzw. Aufblähen geschlossen und somit der Durchtritt von "kalten" Rauchgasen durch das Gitter 23 im Brandfall schon bei relativ geringen Temperaturen zuverlässig verhindert.
Um Kurzschlüsse zwischen den Heizdrähten 24,25 zu vermeiden, ist es in der Regel erforderlich, jeweils in Knotenpunkten des Gitters 23 eine hochtemperaturfeste elektrische Isolierung vorzusehen, von denen lediglich drei Isolierungen 27 bzw. Isolierelemente stellvertretend für die übrigen mit einer Bezugsziffer versehen sind. Abweichend von der gezeigten mäandrierenden Anordnung der beiden Heizdrähte 24,25 können abweichende Verlegeformen gewählt werden, um eine möglichst gleichmäßige, effektive und schnelle Erhitzung des Gitters 23 zu bewirken. Beispielsweise können vorgefertigte, handelsübliche Metallgeflechte bzw. Gitter verwendet werden, in die eine ausreichende Anzahl von Heizdrähten eingeflochten wird.

Mit einem intumeszierenden Material beschichtete Drahtgeflechte bzw. Drahtgitter können über die Anwendung als Brandschott hinaus auch zum Brandschutz von elektronischen Komponenten, Kabelbündeln oder Rohrleitungssystemen (insb. Kraftstoffleitungen und Hydraulikleitungen) eingesetzt werden. In diesem Fall kann die betreffende Komponente oder Leitung mit einem solchen intumeszierend beschichteten bzw. ausgerüsteten Drahtgeflecht bandagiert bzw. umwickelt werden.

Durch die erfindungsgemäße Vorrichtung ist ein aktiver Brandschutz in einem Auslösebereich zwischen 90 °C und 150 °C mit Schutzschilden 12,13 aus intumeszierenden Werkstoffen gewährleistet, obwohl sich die Initialtemperaturen derartiger Materialien heutzutage in der Regel in einer Größenordnung von etwa 250 °C bewegen.

### Bezugszeichenliste

- 1: Vorrichtung
- 2: Trennwand
- 3: Frachtraum (Flugzeug)
- 4: Passagierraum (Flugzeug)
- 5: Feuer
- 6: Rohrleitung
- 7: Verbindungsöffnung (Trennwand)
- 8: Gebläse
- 9: Pfeil
- 10: Pfeil
- 11: Einrichtung (Klimatisierungseinrichtung)
- 12: Schutzschild
- 13: Schutzschild
- 14: Platte
- 15: Gitter
- 16: Rauchgas
- 17: Heizdraht
- 18: Heizeinrichtung
- 19: Heizeinrichtung
- 20: flächenhaftes Heizelement (z.B. elektrische Widerstandsfolie)
- 21: Temperaturfühler (Sensor)
- 22: Steuer- und Regeleinrichtung
- 23: Gitter
- 24: Heizdraht
- 25: Heizdraht
- 26: Ausnehmung
- 27: Isolierung (Isolierelement)

## Patentansprüche

1. Vorrichtung (1) zum aktiven Brandschutz in Flugzeugen mittels mindestens eines Schutzschildes (13), der mit einem intumeszierenden Material gebildet ist, das im Brandfall aktivierbar, insbesondere aufschäumbar, ist,
wobei der Brandbereich von einem Schutzbereich durch eine Trennwand (2) mit mindestens einer Verbindungsöffnung (7) separiert ist, in welcher der Schutzschild (13) angeordnet ist, um diese im Brandfall zu verschließen, und
wobei der Schutzschild in der Verbindungsöffnung (7) im nicht-aktivierten Zustand eine Vielzahl von Ausnehmungen (26) zum Durchtritt von Gasen aufweist, **dadurch gekennzeichnet, dass** das intumeszierende Material mittels einer elektrischen Heizeinrichtung (18) aktivierbar ist.

2. Vorrichtung (1) nach Patentanspruch 1, **dadurch gekennzeichnet, dass** an eine Steuer-und Regeleinrichtung (22) mindestens ein Temperaturfühler (21) angeschlossen ist, um eine Temperatur in einem Brandbereich zu überwachen.

3. Vorrichtung (1) nach Patentanspruch 2, **dadurch gekennzeichnet, dass** die elektrische Heizeinrichtung (18) in einem Temperaturbereich zwischen 90 °C und 150 °C mittels der Steuer- und Regeleinrichtung (22) einschaltbar ist, um das kontrollierte Aufschäumen des intumeszierenden Materials auszulösen.

4. Vorrichtung (1) nach einem der Patentansprüche 1 bis 3, **dadurch gekennzeichnet, dass** das intumeszierende Material ab einer Temperatur von 250 °C, insbesondere ab einer materialspezifischen Initialtemperatur, selbsttätig aufschäumt.

5. Vorrichtung nach einem der Patentansprüche 1 bis 4, **dadurch gekennzeichnet, dass** die elektrische Heizeinrichtung (18) mindestens einen Heizdraht aufweist.

6. Vorrichtung (1) nach einem der Patentansprüche 1 bis 5, **dadurch gekennzeichnet, dass** die elektrische Heizeinrichtung (18) mit mindestens einem flächenhaften Heizelement (20), insbesondere mit einer elektrischen Widerstandsfolie, gebildet ist.

7. Vorrichtung (1) nach einem der Patentansprüche 1 bis 6, **dadurch gekennzeichnet, dass** der Brandbereich insbesondere ein Frachtraum (3) eines Flugzeugs ist, der Schutzbereich insbesondere eine Passagierkabine (4) eines Flugzeugs ist, die mindestens eine Verbindungsöffnung (7) insbesondere eine Rohrleitung (6) ist, wobei der Schutzschild (13) in der mindestens einen Verbindungsöffnung (7) angeordnet ist, um diese im Brandfall druckdicht zu verschließen.

8. Vorrichtung (1) nach einem der Patentansprüche 1 bis 7, **dadurch gekennzeichnet, dass** ferner ein Schutzschild (12) mit mindestens einer Platte (14) gebildet ist, die zumindest bereichsweise mit dem intumeszierenden Material gebildet ist.

9. Vorrichtung (1) nach einem der Patentansprüche 1 bis 8, **dadurch gekennzeichnet, dass** der mindestens eine Schutzschild (13) mit mindestens einem Gitter (15) gebildet ist, das zumindest bereichsweise mit dem intumeszierenden Material beschichtet ist.

10. Vorrichtung (1) nach einem der Patentansprüche 7 bis 9, **dadurch gekennzeichnet, dass** mindestens ein Bauteil im Bereich des Frachtraums (3), insbesondere die Trennwand (2) zwischen dem Frachtraum (3) und dem Passagierraum (4), zumindest bereichsweise mit dem intumeszierenden Material beschichtet ist.

## Claims

1. A device (1) for active fire protection in aircraft by means of at least one protective shield (13), which protective shield is formed with a intumescent material which, in the case of fire is activatable, in particular can be foamed,
wherein the fire region is separated from a protective area by a partition wall (2) with at least one connection opening (7), in which connection opening the protective shield (13) is arranged to close it in case of fire, and
wherein, in the non-activated state, the protective shield comprises a plurality of recesses (26) in the connection opening (7) for enabling passage of gases,
**characterized in that** the intumescent material is activatable by means of an electrical heating apparatus (18).

2. The device (1) of claim 1, **characterized in that** at least one temperature sensor (21) is connected to a control and regulating device (22) in order to monitor a temperature in a fire region.

3. The device (1) of claim 2, **characterized in that** the electrical heating apparatus (18) can be switched on in a temperature range from 90 °C to 150 °C by means of the control and regulating device (22) in order to initiate controlled foaming of the intumescent material.

4. The device (1) of any one of claims 1 to 3, **characterized in that** the intumescent material self-actingly foams as of a temperature of 250 °C, in particular as of a material-specific initial temperature.

5. The device of any one of claims 1 to 4, **characterized in that** the electrical heating apparatus (18) comprises at least one heating wire.

6. The device (1) of any one of claims 1 to 5, **characterized in that** the electrical heating apparatus (18) is formed with at least one sheet-like heating element (20), in particular with an electrical resistance foil.

7. The device (1) of any one of claims 1 to 6, **characterized in that** the fire region is in particular a cargo compartment (3) of an aircraft, the protection region is in particular a passenger cabin (4) of an aircraft, the at least one connection opening (7) is in particular at least one pipe (6), wherein the protective shield (13) is arranged in the at least one connection opening (7) in order to close it off in a pressure-tight manner in the case of fire.

8. The device (1) of any one of claims 1 to 7, **characterized in that** the at least one protective shield (12) is formed with at least one panel (14) that at least in some regions is formed by the intumescent material.

9. The device (1) of any one of claims 1 to 8, **characterized in that** the at least one protective shield (13) is formed with at least one grid (15) that at least in some regions is coated with the intumescent material.

10. The device (1) of any one of claims 7 to 9, **characterized in that** at least one component in the region of the cargo compartment (3), in particular the partition wall (2) between the cargo compartment (3) and the passenger compartment (4), is coated with the intumescent material at least in some regions.

## Revendications

1. Dispositif (1) de protection active contre les incendies dans des avions au moyen d'au moins un écran de protection (13), formé d'un matériau intumescent qui peut être activé, en particulier peut mousser, en cas d'incendie,
dans lequel la zone d'incendie est séparée d'une zone de protection par une cloison (2) dotée d'au moins un orifice de communication (7), dans laquelle l'écran de protection (13) est disposé afin de le refermer en cas d'incendie, et
dans lequel l'écran de protection présente dans l'orifice de communication (7) dans l'état non activé une pluralité d'évidements (26) pour le passage des gaz,
**caractérisé en ce que** le matériau intumescent peut être activé à l'aide d'un moyen de chauffage électrique (18).

2. Dispositif (1) selon la revendication 1, **caractérisé en ce qu'**au moins un capteur de température (21) est raccordé à un moyen de commande et de contrôle (22), pour surveiller une température dans une zone d'incendie.

3. Dispositif (1) selon la revendication 2, **caractérisé en ce que** le moyen de chauffage électrique (18) peut, à l'aide du moyen de commande et de contrôle (22), être allumé dans une plage de température comprise entre 90 °C et 150 °C, afin de déclencher le moussage contrôlé du matériau intumescent.

4. Dispositif (1) selon une des revendications 1 à 3, **caractérisé en ce que** le matériau intumescent mousse automatiquement à partir d'une température de 250 °C, en particulier à partir d'une température initiale spécifique au matériau.

5. Dispositif selon une des revendications 1 à 4, **caractérisé en ce que** le moyen de chauffage électrique (18) présente au moins un fil de chauffage.

6. Dispositif (1) selon une des revendications 1 à 5, **caractérisé en ce que** le moyen de chauffage électrique (18) est formé d'au moins un élément chauffant extensif (20), en particulier d'une feuille de résistance électrique.

7. Dispositif (1) selon une des revendications 1 à 6, **caractérisé en ce que** la zone d'incendie est en particulier une soute (3) d'un avion, la zone de protection est en particulier une cabine passagers (4) d'un avion, l'au moins un orifice de communication (7) est en particulier une conduite (6), l'écran de protection (13) étant disposé dans l'au moins un orifice de communication (7) pour refermer celui-ci de manière étanche à la pression en cas d'incendie.

8. Dispositif (1) selon une des revendications 1 à 7, **caractérisé en ce qu'**un écran de protection (12) est en outre formé d'au moins une plaque (14) qui est formée d'un matériau intumescent au moins par sections.

9. Dispositif (1) selon une des revendications 1 à 8, **caractérisé en ce que** l'au moins un écran de protection (13) est formé d'au moins une grille (15) qui est recouverte du matériau intumescent au moins par sections.

10. Dispositif (1) selon une des revendications 7 à 9, **caractérisé en ce qu'**au moins un élément de construction au niveau de la soute (3), en particulier la cloison (2) entre la soute (3) et la cabine passagers (4), est recouvert(e) du matériau intumescent, au moins par sections.
